# FASCICULE DE BREVET EUROPEEN

(11) **EP 2 544 966 B1**
(45) Date de publication et mention de la délivrance du brevet: **30.09.2015**
(21) Numéro de dépôt: 11714348.7
(22) Date de dépôt: 07.03.2011
(51) Int. Cl.: B65D 85/76

(54) **EMBALLAGE D'UN PRODUIT ALIMENTAIRE PORTIONNABLE**
PORTIONIERBARE VERPACKUNG FÜR EIN LEBENSMITTELPRODUKT
PORTIONABLE PACKAGING FOR A FOOD PRODUCT

(30) Priorité: 09.03.2010 FR 1000939
(43) Date de publication de la demande: 16.01.2013
(73) Titulaire: BONGRAIN S.A., 78223 Viroflay (FR)
(72) Inventeur: BONNIN, Yves, F-78580 Maule (FR); RAVELET, Sébastien, 63900 Brno (CZ)
(74) Mandataire: Corret, Hélène
(86) Numéro de dépôt international: PCT/FR2011/000120
(87) Numéro de publication internationale: WO 2011/110754

(56) Documents cités:
- WO-A1-00/73148
- DE-U- 7 109 423
- DE-U- 7 217 076
- GB-A- 317 968
- US-A1- 2003 017 237

## Description

L'invention se rapporte à un emballage d'un produit alimentaire portionnable P.

Dans la description qui suit, on entend par produit alimentaire portionnable, les produits pouvant être portionnés par coulage à froid (entre 45 et 70 degrés Celsius) ou à chaud (au-delà de 70 degrés Celsius), tels que les pâtes de fromages fondus, le beurre, le chocolat, les rillettes, etc, ainsi que les produits pouvant être portionnés par exemple par découpe et déposés dans leur emballage, tels que des tranches de fromage ou de charcuterie.

Un emballage de tels produits est connu depuis de nombreuses années.

Pour les produits portionnables à froid, tels que le beurre, on utilise un papier métallisé que l'on plie autour de la portion de produit.

Cet emballage n'est pas étanche puisqu'il est simplement plié, et scellé. Pour les sceller, il faudrait appliquer de la chaleur et/ou une pression, ce qui est incompatible avec de tels produits.

N'étant pas étanches, les risques de contamination sont donc importants et la date limite d'utilisation (DLU) doit être calculée en conséquence. En outre, lors de la réalisation de l'emballage, du produit peut sortir par les plis et souiller l'outil de production. Généralement, lorsqu'un utilisateur ouvre un paquet de beurre ou une portion individuelle de beurre, il s'aperçoit que du beurre se trouve dans les plis et il doit faire attention pour ne pas se salir.

Pour les produits portionnables à chaud, il est essentiel que l'emballage soit étanche. En effet, ces produits présentent, généralement, une fluidité importante à chaud, supérieure à leur fluidité à froid. Ainsi, si l'emballage n'était pas étanche, le produit coulerait immédiatement hors de l'emballage lors de la fabrication.

On connait les emballages en matériaux thermo-formables, tels que les thermoplastiques, chauffés pour être thermoformés et scellés (de préférence par thermosoudage). La forme qui leur est donnée est conçue pour contenir l'ensemble du produit. Ainsi, ces emballages présentent des formes en coque, demi-coque ou godet dont le volume est égal à celui du produit. Par exemple, de tels emballages sont utilisés pour les produits P'tit Louis® ou Saint Moret®. Ces emballages génèrent un encombrement important puisqu'ils ont le même volume que le produit qu'ils contiennent et qu'ils conservent leur forme après usage. Il est donc nécessaire de les broyer pour diminuer leur encombrement. Enfin, le démoulage du produit peut être difficile si l'ouverture n'est pas localisée au milieu du produit, comme pour les produits P'tit Louis®. Ces emballages sont donc généralement réservés à des produits en barquette que l'on découpe au couteau dans la barquette elle-même (Saint Moret®).

On connait également les emballages en aluminium laqué utilisés pour des portions de fromages fondus sous forme triangulaire tels que le produit décrit dans le document de brevet WO00/17064. Ces emballages présentent l'avantage d'être très économiques.

Cet emballage comprend un réceptacle comprenant un fond et des bords latéraux. Il est obtenu à partir d'un flan livré à plat et mis en volume dans un moule de maintien. Il n'est pas thermoformé (puisque l'aluminium n'est pas thermoformable), mais simplement plié puis maintenu dans cette conformation par thermosoudage de zones recouvertes d'une laque thermosoudable.

La pâte de fromage fondue est coulée à chaud dans le réceptacle. Puis une feuille de couverture en aluminium laqué est déposée sur le produit encore chaud et une partie des parois latérales est repliée sur une partie de la feuille de couverture. Celle-ci est donc prise entre le produit lui-même et la partie pliée des parois latérales.

Les parois latérales sont scellées sur la feuille de couverture en appliquant une pression et en chauffant pour sceller la laque.

Cet emballage présente de nombreux inconvénients.

Il ne peut être utilisé qu'avec des produits portionnables à chaud. En effet, la pression appliquée lors du scellage ne peut être trop importante puisqu'elle est appliquée indirectement sur le produit lui-même. La température du produit est donc utilisée pour favoriser le scellage de la laque. Un produit portionnable à froid ne peut donc pas participer au scellage. Parallèlement, il est nécessaire de faire attention que la température du fer de scellage ne nuise pas à l'intégrité du produit.

Par ailleurs, l'utilisation d'un tel emballage est peu pratique et l'utilisateur se salit très souvent les doigts en ouvrant l'emballage et en retirant le produit pour le consommer.

D'autre part, dans les coins de l'emballage, les parois latérales ne sont pas parfaitement scellées sur la feuille de couverture. En effet, dans les angles de l'emballage, deux parois latérales se chevauchent sur la feuille de couverture. Le scellage s'effectue donc mal entre la feuille et la paroi latérale immédiatement en contact avec elle.

En outre, le formage de la feuille en godet génère de très fortes contraintes au sein de l'aluminium laqué qui présente, de ce fait, de nombreuses microfissures. L'emballage n'est donc pas parfaitement étanche et le risque de contamination est important.

D'autre part, l'aluminium ne présente qu'une faible résistance mécanique, de sorte qu'il est fréquent que, par inadvertance, l'utilisateur écrase l'emballage et l'éclate.

Enfin, le flan nécessaire à la réalisation de cet emballage présente de nombreuses découpes qui engendrent des pertes importantes de matériau.

Une solution à ces problèmes d'étanchéité et de résistance mécanique a été de proposer un emballage de forme similaire (même forme de godet), mais en matériau thermoformé.

Un emballage thermoformé est réalisé à partir d'une feuille en matériau thermoformable chauffé et mis en volume dans un moule de forme et de profondeur adaptées à contenir le produit.

Cet emballage reste donc cher en raison de la quantité de matériau nécessaire, et encombrant en raison de la forme. En outre, le démoulage du produit est difficile : il faut enlever l'opercule et retirer le produit à l'aide d'un couteau par exemple.

Le document GB317968 présente un emballage selon le préambule de la revendication 1.

L'invention a donc pour objectif de proposer un emballage peu encombrant après utilisation, économique et d'usage pratique, évitant à l'utilisateur de se salir les doigts lors de l'ouverture et de la saisie du produit.

Un autre objectif de l'invention est de proposer un emballage peu encombrant après utilisation, économique, d'usage pratique et polyvalent, c'est-à-dire pouvant être utilisé pour un produit alimentaire portionnable à chaud ou à froid.

Un autre objectif de l'invention est de proposer un emballage peu encombrant après utilisation, économique, polyvalent, d'usage pratique et présentant une étanchéité optimale, y compris dans les angles et dans les plis de l'emballage.

A cette fin, l'invention propose de réaliser un emballage en matériau thermoformable comprenant plusieurs parties indépendantes dont l'agencement permet un scellage étanche sur tous les bords, et permettant d'appliquer une température et une pression de scellage en dehors du produit.

Plus précisément, l'invention a pour objet un emballage d'un produit alimentaire portionnable selon la revendication 1, comprenant, en référence à l'emballage mis en volume :
- un bandeau latéral, présentant deux bords longitudinaux reliés par deux bords d'extrémité, et présentant au moins une courbure et/ou un pli pour délimiter un espace de stockage du produit alimentaire,
- deux panneaux présentant chacun une face destinée à être en contact avec le produit et un rebord latéral sensiblement perpendiculaire à la face.
- le bandeau étant fixé de manière détachable par pelage sur les panneaux par leur rebord latéral respectif de manière à enfermer le produit alimentaire dans l'espace de stockage.

Un emballage de produit alimentaire est constitué par des structures de matériau(x) et d'épaisseur(s) leur permettant d'être ouvert à la main (par dépliage ou par déchirage). Par exemple, un tel emballage peut être constitué de feuilles d'aluminium de moins de 50 µm d'épaisseur, de feuilles de papier ou de carton d'un grammage inférieur à 450 gramme par mètre carré, de feuilles de polypropylène, de polyéthylène, ou de polyester de moins de 100 µm d'épaisseur.

Le terme « latéral » désigne le fait que lorsque l'emballage est mis en volume, le bandeau délimite latéralement l'emballage et l'espace de stockage du produit alimentaire.

Les panneaux sont destinés à être saisis par un utilisateur pour tenir le produit alimentaire, alors que le bandeau est destiné à être détaché des panneaux. Ce bandeau présente la forme d'une bande plane lorsqu'il est à plat. En d'autres termes, le bandeau présente une longueur selon un axe longitudinal plus grande que la largeur selon l'axe transversal.

De préférence, la forme du bandeau à plat est sensiblement rectangulaire, c'est-à-dire qu'elle présente des bords longitudinaux plus longs que des bords d'extrémité. Une forme « sensiblement » rectangulaire est une forme présentant deux bords longitudinaux plus longs que les bords d'extrémité, tous ces bords pouvant être rectilignes ou présenter une ou plusieurs courbes ou arêtes. Le terme « sensiblement rectangulaire » couvre également une forme trapézoïdale du bandeau (l'un des bords d'extrémité est plus étroit que le deuxième bord d'extrémité ou le centre du bandeau).

Lorsque l'emballage est mis en volume, le bandeau est conformé pour présenter une courbure et/ou un pli. Autrement dit, le bandeau présente, en volume, au moins deux plans, voire une infinité de plans si le bandeau est courbé.

La fixation est pelée lorsque les deux pièces sont collées ou scellées de manière à permettre leur séparation manuelle sans les déchirer.

Selon des formes de réalisation particulières :
- le rebord latéral peut être disposé vers l'extérieur de l'emballage, à l'opposé du produit ;
- une ligne de pliage d'ouverture peut traverser la face des panneaux ;
- les rebords latéraux des panneaux peuvent présenter au moins deux prémarquages reliés par la ligne de pliage d'ouverture disposée sur les faces des panneaux ;
- les prémarquages peuvent être des découpes ;
- l'emballage peut comprendre un matériau choisi dans le groupe constitué par les matériaux thermofusibles, tels que les polyoléfines, les polyamides et les polyesters, un complexe stratifié comprenant au moins une feuille de papier ou de carton et au moins une feuille de matériau thermofusible, et une combinaison de ces matériaux ;
- l'emballage peut comprendre un matériau recouvert, au moins partiellement, d'une colle ;
- ledit matériau peut être choisi dans le groupe constitué par le papier, le carton, l'aluminium et une feuille plastique, et la colle peut être choisie parmi une résine thermo-fusible et une laque thermo-soudable ;
- le bandeau peut présenter une rigidité inférieure ou égale aux panneaux.

L'invention concerne également un procédé de réalisation d'un emballage précédent selon la revendication 10, comprenant les étapes suivantes :
a) fabriquer les panneaux pour qu'ils présentent, chacun, une face destinée à être en contact avec lé produit, et un rebord latéral sensiblement perpendiculaire à la face ;
b) fixer le bandeau latéral de manière détachable par pelage sur une partie seulement des rebords latéraux des panneaux, de manière à former un espace de stockage ;
c) disposer le produit alimentaire (P) dans l'espace de stockage ;
d) fermer l'espace de stockage en fixant de manière détachable par pelage le bandeau latéral sur l'autre partie des rebords latéraux des panneaux.

Selon des formes de réalisation particulières :
- l'étape a) peut comprendre les étapes suivantes :
   a1)fournir deux panneaux en matériau thermoformable ;
   a2)thermoformer les panneaux pour qu'ils présentent, chacun, une face destinée à être en contact avec le produit, et un rebord latéral sensiblement perpendiculaire à la face ;
- l'étape b) peut comprendre les étapes suivantes :
   b1)disposer les panneaux à une distance déterminée (d) en regard l'un de l'autre, de sorte que les rebords latéraux se trouvent en opposition et dirigés vers l'extérieur de l'emballage ;
   b2) fixer le bandeau latéral de manière détachable par pelage sur une partie seulement des rebords latéraux des deux panneaux, de manière à former un espace de stockage entre les faces des deux panneaux, et à garder libre une partie des rebords latéraux ;
   et l'étape d) consiste à fermer l'espace de stockage en fixant de manière détachable par pelage le bandeau latéral sur la partie restée libre des rebords latéraux des deux panneaux ;
- l'étape b) peut consister à fixer le bandeau latéral de manière détachable par pelage sur un rebord latéral de l'un des deux panneaux, de manière à former un espace de stockage entre la face du panneau et le bandeau, et l'étape d) peut consister à fermer l'espace de stockage en fixant de manière détachable par pelage le bandeau latéral sur le rebord latéral du deuxième panneau ;
- la fixation du bandeau sur les rebords latéraux des panneaux peut être faite par scellage ou collage.

L'invention concerne également l'utilisation d'un emballage précédent selon la revendication 15, comprenant les étapes suivantes :
i. saisir l'emballage par les panneaux, entre deux doigts d'une main ;
ii. saisir le bandeau de l'autre main et le détacher des panneaux sur au moins une partie du rebord latéral ;
iii. pliage des panneaux de manière à écarter du produit une partie des faces des panneaux.

Selon des formes de réalisation particulières, le bandeau peut être détaché en le pelant au moins partiellement du rebord latéral des panneaux.

D'autres caractéristiques de l'invention seront énoncées dans la description détaillée ci-après, faite en référence aux figures annexées qui représentent, respectivement :
- La figure 1, une vue schématique en perspective éclatée d'une première forme d'un emballage selon l'invention ;
- La figure 2, une vue schématique en perspective de l'emballage de la figure 1 en cours de montage ;
- La figure 3, une vue schématique en plan d'un exemple d'agencement de découpe de plusieurs panneaux de la première forme de l'emballage selon l'invention, limitant les pertes de matière lors de la fabrication ;
- La figure 4, une vue schématique en perspective de l'emballage de la figure 2 en cours de remplissage avec du produit alimentaire ;
- La figure 5, une vue schématique en perspective de l'emballage de la figure 4 après fermeture ;
- Les figures 6 et 7, des vues schématiques en perspective de l'emballage de la figure 5 en cours d'ouverture ;
- La figure 8, une vue schématique en perspective d'une deuxième forme d'un emballage selon l'invention ; et
- Les figures 9 à 11, des vues schématique en coupe d'un premier mode de réalisation d'un procédé de fabrication d'un emballage selon l'invention.

La première forme d'un emballage selon l'invention illustrée en figure 1 présente deux panneaux 10 comprenant chacun une face 10a destinée à être en contact avec le produit P et un rebord latéral 10b sensiblement perpendiculaire à la face 10a.

Les panneaux sont identiques. Dans l'exemple illustré, la face 10a de chaque panneau est de forme générale triangulaire. Les sommets des angles sont, de préférence, arrondis pour permettre une bonne étanchéité de l'emballage. D'une manière générale, quelle que soit la forme géométrique de la face 10a, on choisira de préférence des sommets arrondis. Bien entendu, lorsque le nombre de côtés augmente, les angles n'ont plus réellement besoin d'être arrondis car les problèmes d'étanchéité diminuent. Par exemple, une forme octogonale ne nécessite pas forcément que les sommets soient arrondis.

De préférence, la forme des panneaux est choisie pour limiter les pertes de matière lors de la découpe des panneaux dans la feuille de base.

Par exemple, comme le montre la figure 3, les panneaux 10 présentent une forme permettant de réaliser plusieurs panneaux de manière emboitée sur une seule bande de matériau. Les pertes de matières L, illustrées en grisé sur la figure 3, représentent une surface beaucoup plus faible que les pertes engendrées par des emballages triangulaires pliables en aluminium présentant des flans complexes. Ainsi, l'invention permet de limiter la perte de matière.

Les panneaux sont en matériau thermoformable. Ils sont chauffés puis pressés dans un moule pour thermoformer la face 10a et le rebord latéral 10b sensiblement perpendiculaire à la face (à plus ou moins 10° près). La hauteur h du rebord latéral est indépendante de la quantité de produit qui sera contenue dans l'emballage. Il n'est donc pas nécessaire que le bandeau latéral est une hauteur importante. L'homme de l'art pourra choisir la hauteur du rebord latéral comme un bon compromis entre une surface suffisante de fixation au ruban et une quantité de matière économique.

L'emballage selon l'invention comprend également un bandeau latéral 20, présentant deux bords longitudinaux 20a, reliés par deux bords d'extrémité 20b.

Le bandeau présente, lorsque l'emballage est mis en volume, au moins une courbure et/ou un pli pour délimiter latéralement un espace de stockage du produit alimentaire P.

Lors du montage illustré en figure 2, les panneaux 10 sont disposés à une distance déterminée d en regard l'un de l'autre, de sorte que les rebords latéraux se trouvent en opposition et dirigés vers l'extérieur de l'emballage. La distance d est mesurée entre les deux faces 10a des panneaux 10. La distance d est strictement inférieure à la largeur 1 du bandeau. De préférence, la largeur 1 est égale à d + 2h.

Ensuite, le bandeau 20 est fixé de manière détachable par pelage sur une partie seulement des rebords latéraux 10b des panneaux 10, pour former un espace de stockage entre les faces 10a des panneaux 10 et le bandeau 20, et pour garder libre une partie des rebords latéraux de manière à pouvoir enfermer le produit alimentaire dans l'espace de stockage à l'étape suivante (figure 4).

Puis, le produit alimentaire P est disposé dans l'espace de stockage, comme le montre la flèche F1, et l'espace de stockage est fermé en fixant de manière détachable par pelage la fin du bandeau latéral sur la partie restée libre des rebords latéraux des panneaux. De préférence, les parties terminales 21 et 22 du bandeau 20 portant les bords d'extrémité 20b se chevauchent pour assurer une parfaite étanchéité. A cette fin, elles sont rabattues respectivement dans le sens de la flèche F2, puis dans le sens de la flèche F3. Également préférentiellement, la partie terminale 21 du bandeau portant le bord d'extrémité qui est au-dessus de l'autre bord d'extrémité, c'est-à-dire vers l'extérieur de l'emballage, est laissée libre pour pouvoir être saisie par l'utilisateur (figure 5). Avantageusement, ce bord d'extrémité laissé libre présente une forme convexe pour faciliter la prise du bandeau et l'ouverture de l'emballage.

Lorsque l'utilisateur veut consommer le produit P, il saisit l'emballage selon l'invention en plaçant ses doigts sur les faces 10a des panneaux 10 (figures 6 et 7).

Le bandeau 20 étant fixé de manière détachable par pelage sur le rebord latéral 10b, l'utilisateur peut désolidariser le bandeau 20 des panneaux 10. Pour cela, comme illustré en figure 6, il saisit la partie terminale 21 du bandeau laissée libre et soulève le bandeau 20 selon le sens de la flèche F4.

Selon un mode de réalisation, le bandeau 20 est fixé de manière pelable, par collage ou scellage, sur les rebords latéraux 10b.

Ainsi, en soulevant le bandeau 20 selon le sens de la flèche F4, l'utilisateur sépare le bandeau 20 et les rebords latéraux 10b le long d'une zone de fixation sans les déchirer ou les découper. C'est uniquement la zone de fixation qui est décollée/descellée.

De manière préférentielle, les faces 10a portent chacune une ligne de pliage 11 (figure 7). Ces lignes de pliage permettent à l'utilisateur qui tient l'emballage par les panneaux, par exemple entre le pouce et l'index, d'écarter une partie de ces panneaux selon les flèches F5 et F6 pour pouvoir mettre très facilement le produit P dans sa bouche ou sur un support.

Avantageusement, les rebords latéraux 10a des panneaux 10 présentent au moins deux prémarquages 11a en prolongement de la ligne de pliage 11. Ces prémarquages facilitent le pliage des panneaux 10 en matériau thermoformable. Ces prémarquages 11a peuvent être des lignes de refoulage ou des découpes.

Ainsi, selon l'invention, les panneaux sont de formes identiques, et le bandeau présente une forme avec peu ou pas de perte de matière L lors de la fabrication. La hauteur du rebord latéral de chaque panneau est indépendante de la quantité de produit devant être contenu dans l'emballage. Ainsi, grâce à l'invention, il est possible de réaliser des emballages de contenances différentes, sans avoir à changer de moule de formation des panneaux. Seule la largeur du bandeau latéral varie. Ce bandeau n'étant pas thermoformé, une modification de sa largeur est très facile à mettre en oeuvre.

L'emballage selon l'invention est donc très économique tout en étant polyvalent.

En outre, l'encombrement de l'emballage plein est inférieur à l'encombrement de l'emballage vide.

De plus, il permet la réalisation d'emballages de formes différentes, comme celle illustrée en figure 8 où les panneaux présentent une forme générale carrée aux sommets arrondis.

Par ailleurs, lorsque l'emballage selon l'invention est mis en volume, les rebords latéraux des panneaux sont dirigés vers l'extérieur de l'emballage mis en volume par rapport à l'espace de stockage du produit alimentaire, en saillie par rapport aux plans constitués par les faces des panneaux. La forme des panneaux/rebords latéraux ne sert donc pas à contenir le produit entre la face et le rebord latéral. Au contraire, selon l'invention, les rebords latéraux présentent une surface de fermeture à l'opposé du produit.

De cette manière, lors de la fabrication, grâce à un moyen de contre-pression (non illustré) disposé sous les rebords latéraux 10b et contre les faces 10a, il est possible d'appliquer une pression de fixation importante sur le couvercle et sur les rebords latéraux.

Par exemple, la fixation de manière détachable du bandeau latéral sur les rebords latéraux peut être réalisée en enroulant le bandeau latéral autour des panneaux mis en rotation mais maintenus immobiles l'un par rapport à l'autre.

Les figures 9 à 11 illustrent un exemple de procédé de réalisation d'un emballage selon l'invention.

D'une manière générale, le procédé comprend une première étape au cours de laquelle on fabrique les panneaux pour qu'ils présentent, chacun, une face destinée à être en contact avec le produit, et un rebord latéral sensiblement perpendiculaire à la face. Avantageusement, cette étape est réalisée avec deux panneaux en matériau thermoformable. Ceux-ci sont donc chauffés et déformés dans un moule pour qu'ils présentent, chacun, une face destinée à être en contact avec le produit, et un rebord latéral sensiblement perpendiculaire à la face.

Alternativement, les panneaux peuvent être simplement emboutis dans un moule pour obtenir la forme requise. Ceci peut être effectué pour des panneaux en aluminium, par exemple.

Dans une deuxième étape, on fixe le bandeau latéral de manière détachable par pelage sur une partie seulement des rebords latéraux des panneaux, de manière à former un espace de stockage. La fixation du bandeau sur les rebords latéraux des panneaux peut être faite par scellage ou collage.

Dans le mode de réalisation illustré en figure 9, cette deuxième étape est mise en oeuvre en fixant le bandeau latéral 20 de manière détachable par pelage, par exemple par un scellage à chaud 30, sur un rebord latéral 10b d'un panneau 10 (le panneau inférieur sur la figure 9), de manière à former un espace de stockage entre la face du panneau 10 et le bandeau 20.

Dans une troisième étape, le produit alimentaire P est disposé dans l'espace de stockage (figure 10) et dans une quatrième étape, l'espace de stockage est fermé en fixant de manière détachable par pelage le bandeau latéral sur l'autre partie des rebords latéraux des panneaux. Dans le mode de réalisation de la figure 11, cette quatrième étape consiste à fermer l'espace de stockage en fixant de manière détachable par pelage, par exemple par un scellage à chaud 30, le bandeau latéral 20 sur le rebord latéral 10a du deuxième panneau 10 (le panneau supérieur sur la figure 11).

La pression n'est donc jamais appliquée directement ou indirectement sur le produit P contenu dans l'espace de stockage. De même, il est possible de chauffer localement le bandeau et les rebords latéraux lors de cette mise sous pression, sans risquer de chauffer le produit.

Cette structure de l'emballage permet donc de conditionner des produits portionnables chaud comme à froid, tels que du beurre ou de la charcuterie, tout en s'assurant d'un emballage parfaitement étanche.

En outre, le rebord latéral sert de butée aux doigts de l'utilisateur, lors de l'ouverture de l'emballage. En effet, l'arrachage du bandeau peut faire glisser l'emballage des mains de l'utilisateur. Le fait de prévoir un rebord latéral tourné vers l'extérieur par rapport au produit empêche l'emballage de glisser des doigts lors de l'ouverture.

De manière avantageuse, le bandeau présente une rigidité inférieure aux faces des panneaux. Ainsi, lors de l'ouverture de l'emballage par l'utilisateur, les panneaux s'opposent plus aux déformations mécaniques que le bandeau. En outre, la présence du rebord latéral rigidifie les panneaux.

Cela évite que l'emballage s'écrase dans le sac de l'utilisateur. Cela permet également de fabriquer un emballage moins coûteux tout en s'assurant que les panneaux conservent leur forme lors de l'ouverture. Ainsi, l'utilisateur peut tenir entre ses doigts les panneaux qui contiennent le produit alimentaire, après ouverture.

## Revendications

1. Emballage d'un produit alimentaire portionnable,
comprenant, en référence à l'emballage mis en volume :
• un bandeau latéral (20), présentant deux bords longitudinaux (20a) reliés par deux bords d'extrémité (20b), et présentant au moins une courbure et/ou un pli pour délimiter un espace de stockage du produit alimentaire (P),
• deux panneaux (10) présentant chacun une face (10a) destinée à être en contact avec le produit (P) et un rebord latéral (10b) sensiblement perpendiculaire à la face (10a),
**caractérisé en ce que**
• le bandeau (20) est fixé de manière détachable par pelage sur les panneaux (10) par leur rebord latéral (10b) respectif de manière à enfermer le produit alimentaire dans l'espace de stockage.

2. Emballage selon la revendication 1, dans lequel le rebord latéral (10a) est disposé vers l'extérieur de l'emballage, à l'opposé du produit.

3. Emballage selon l'une quelconque des revendications 1 ou 2, dans lequel une ligne de pliage d'ouverture (11) traverse la face (10a) des panneaux (10).

4. Emballage selon la revendication 3, dans lequel les rebords latéraux (10a) des panneaux présentent au moins deux prémarquages (11a) reliés par la ligne de pliage d'ouverture disposée sur les faces des panneaux.

5. Emballage selon la revendication 4, dans lequel les prémarquages sont des découpes.

6. Emballage selon l'une quelconque des revendications 1 à 5, comprenant un matériau choisi dans le groupe constitué par les matériaux thermofusibles, tels que les polyoléfines, les polyamides et les polyesters, un complexe stratifié comprenant au moins une feuille de papier ou de carton et au moins une feuille de matériau thermofusible, et une combinaison de ces matériaux.

7. Emballage selon l'une quelconque des revendications 1 à 6, comprenant un matériau recouvert, au moins partiellement, d'une colle.

8. Emballage selon la revendication 7, dans lequel ledit matériau est choisi dans le groupe constitué par le papier, le carton, l'aluminium et une feuille plastique, et la colle peut être choisie parmi une résine thermofusible et une laque thermosoudable.

9. Emballage selon l'une quelconque des revendications 1 à 8, dans lequel le bandeau présente une rigidité inférieure ou égale aux panneaux.

10. Procédé de réalisation d'un emballage d'un produit alimentaire portionnable selon t'une quelconque des revendications 1 à 9, comprenant les étapes suivantes :
a) fabriquer les panneaux pour qu'ils présentent, chacun, une face destinée à être en contact avec le produit, et un rebord latéral sensiblement perpendiculaire à la face;
b) fixer le bandeau latéral de manière détachable par pelage sur une partie seulement des rebords latéraux des panneaux, de manière à former un espace de stockage ;
c) disposer le produit alimentaire (P) dans l'espace de stockage ;
d) fermer l'espace de stockage en fixant de manière détachable par pelage le bandeau latéral sur l'autre partie des rebords latéraux des panneaux.

11. Procédé de réalisation selon la revendication précédente, dans lequel l'étape a) comprend les étapes suivantes :
a 1) fournir deux panneaux en matériau thermoformable ;
a2)thermoformer les panneaux pour qu'ils présentent, chacun, une face destinée à être en contact avec le produit, et un rebord latéral sensiblement perpendiculaire à la face ;

12. Procédé de réalisation selon l'une quelconque des revendications 10 ou 11, dans lequel l'étape b) comprend les étapes suivantes :
b1) disposer les panneaux à une distance déterminée (d) en regard l'un de l'autre, de sorte que les rebords latéraux se trouvent en opposition et dirigés vers l'extérieur de l'emballage ;
b2) fixer le bandeau latéral de manière détachable par pelage sur une partie seulement des rebords latéraux des deux panneaux, de manière à former un espace de stockage entre les faces des deux panneaux, et à garder libre une partie des rebords latéraux ;
et l'étape d) consiste à fermer l'espace de stockage en fixant de manière détachable par pelage le bandeau latéral sur la partie restée libre des rebords latéraux des deux panneaux.

13. Procédé de réalisation selon l'une quelconque des revendications 10 ou 11, dans lequel l'étape b) consiste à fixer le bandeau latéral de manière détachable par pelage sur un rebord latéral de l'un des deux panneaux, de manière à former un espace de stockage entre la face du panneau et le bandeau, et l'étape d) consiste à fermer l'espace de stockage en fixant de manière détachable par pelage le bandeau latéral sur le rebord latéral du deuxième panneau.

14. Procédé selon l'une quelconque des revendications 10 à 13, dans laquelle la fixation du bandeau sur les rebords latéraux des panneaux est faite par scellage ou collage.

15. Utilisation d'un emballage selon l'une quelconque des revendications 1 à 9, comprenant les étapes suivantes :
i. saisir l'emballage par les panneaux, entre deux doigts d'une main ;
ii. saisir le bandeau de l'autre main et le détacher des panneaux sur au moins une partie du rebord latéral ;
iii. plier les panneaux de manière à écarter du produit (P) une partie des faces des panneaux.

16. Utilisation selon la revendication précédente, dans laquelle le bandeau est détaché en le pelant au moins partiellement du rebord latéral des panneaux.

## Patentansprüche

1. Verpackung für ein portionierbares Nahrungsmittelprodukt, umfassend bezüglich der auf Volumen gebrachten Verpackung:
• ein seitliches Band (20), welches zwei longitudinalle Ränder (20a), die über zwei Endränder (20b) verbunden sind, aufweist, und wenigstens eine Krümmung und/oder einen Knick aufweist, um einen Aufbewahrungsraum für das Nahrungsmittelprodukt (P) zu begrenzen,
• zwei Platten (10), welche jeweils eine Seite (10a), die dazu bestimmt ist, im Kontakt mit dem Produkt (P) zu sein, und einen seitlichen Rand (10b), welcher im Wesentlichen senkrecht zu der Seite (10a) ist, aufweisen, **dadurch gekennzeichnet, dass**
• das Band (20) auf durch Abschälen abnehmbare Weise über deren jeweiligen seitlichen Rand (10b) auf solche Weise an den Platten (10) befestigt ist, dass das Nahrungsmittelprodukt in dem Aufbewahrungsraum eingeschlossen wird.

2. Verpackung nach Anspruch 1, wobei der seitliche Rand (10a) in Richtung des Äußeren der Verpackung, gegenüber dem Produkt angeordnet ist.

3. Verpackung nach einem der Ansprüche 1 oder 2, wobei sich eine Öffnungsfalzlinie (11) über die Seite (10a) der Platten (10) erstreckt.

4. Verpackung nach Anspruch 3, wobei die seitlichen Kanten (10a) der Platten wenigstens zwei Vormarkierungen (11a) aufweisen, welche über die auf den Seiten der Platten angeordneten Öffnungsfalzlinien verbunden sind.

5. Verpackung nach Anspruch 4, wobei die Vormarkierungen Schnitte sind.

6. Verpackung nach einem der Ansprüche 1 bis 5, umfassend ein Material, welches ausgewählt ist aus der Gruppe, die gebildet ist durch schmelzbare Materialien, wie z.B. Polyolefine, Polyamide und Polyester, einen Schichtkomplex, umfassend wenigstens eine Lage aus Papier oder Karton und wenigstens eine Lage aus einem schmelzbaren Material, und eine Kombination dieser Materialien.

7. Verpackung nach einem der Ansprüche 1 bis 6, umfassend ein Material zur wenigstens teilweisen Bedeckung eines Klebstoffs.

8. Verpackung nach Anspruch 7, wobei das Material ausgewählt ist aus der Gruppe, die gebildet ist aus Papier, Karton, Aluminium und einer Kunststofffolie, und der Klebstoff ausgewählt sein kann aus einem schmelzbaren Harz und einem heißsiegelfähigen Lack.

9. Verpackung nach einem der Ansprüche 1 bis 8, wobei das Band eine Steifigkeit aufweist, welche kleiner oder gleich derjenigen der Platten ist.

10. Verfahren zur Realisierung einer Verpackung für ein portionierbares Nahrungsmittelprodukt nach einem der Ansprüche 1 bis 9, umfassend die folgenden Schritte:
a) Herstellen der Platten, sodass sie jeweils eine Seite, welche dazu bestimmt ist, in Kontakt mit dem Produkt zu sein, und einen im Wesentlichen zu der Seite senkrechten Rand aufweisen;
b) Befestigen des seitlichen Bandes auf durch Abschälen abnehmbare Weise an einem Abschnitt lediglich der seitlichen Ränder der Platten, sodass ein Aufbewahrungsraum gebildet wird;
c) Anordnen des Nahrungsmittelprodukts (P) in dem Aufbewahrungsraum;
d) Verschließen des Aufbewahrungsraums, indem das seitliche Band auf durch Abschälen abnehmbare Weise auf dem anderen Teil der seitlichen Ränder der Platten befestigt wird.

11. Verfahren zur Realisierung nach dem vorhergehenden Anspruch, wobei der Schritt a) die folgenden Schritte umfasst:
a1) Bereitstellen von zwei Platten aus einem thermoformbaren Material;
a2) Thermoformen der Platten, sodass sie jeweils eine Seite, welche dazu bestimmt ist, im Kontakt mit dem Produkt zu sein, und eine im Wesentlichen zu der Seite senkrechte seitliche Rand aufweisen.

12. Verfahren zur Realisierung nach einem der Ansprüche 10 oder 11, wobei der Schritt b) die folgenden Schritte umfasst:
b1) Anordnen der Platten in einem bestimmten Abstand (d) zueinander, sodass die seitlichen Ränder einander gegenüber liegen und in Richtung des Äußeren der Verpackung gerichtet sind;
b2) Befestigen des seitlichen Bandes auf durch Abschälen abnehmbare Weise an lediglich einem Teil der seitlichen Ränder der zwei Platten, sodass ein Aufbewahrungsraum zwischen den Seiten der zwei Platten gebildet wird und ein Teil der seitlichen Ränder frei gelassen wird;
und der Schritt d) darin besteht, den Aufbewahrungsraum zu verschließen, indem das seitliche Band an dem frei gebliebenen Teil der seitlichen Ränder der zwei Platten auf durch Abschälen abnehmbare Weise befestigt wird.

13. Verfahren zur Realisierung nach einem der Ansprüche 10 oder 11, wobei der Schritt b) darin besteht, das seitliche Band auf durch Abschälen abnehmbare Weise an einem seitlichen Rand von einer der zwei Platten zu befestigen, sodass ein Aufbewahrungsraum zwischen der Seite der Platte und dem Band gebildet wird, und der Schritt d) darin besteht, den Aufbewahrungsraum zu verschließen, indem das seitliche Band auf durch Abschälen abnehmbare Weise an dem seitlichen Rand der zweiten Platte befestigt wird.

14. Verfahren nach einem der Ansprüche 10 bis 13, wobei die Befestigung des Bandes an den seitlichen Kanten der Platten durch Siegeln oder Kleben bewerkstelligt wird.

15. Verwendung einer Verpackung nach einem der Ansprüche 1 bis 9, umfassend die folgenden Schritte:
i. Fassen der Verpackung über die Platten, zwischen zwei Fingern einer Hand;
ii. Fassen des Bandes mit der anderen Hand und Abnehmen der Platten an wenigstens einem Teil des seitlichen Randes;
iii. Falten der Platten auf solche Weise, dass das Produkt (P) von einem Teil der Seiten der Platten entfernt wird.

16. Verwendung nach dem vorhergehenden Anspruch, wobei das Band abgenommen wird, indem es wenigstens teilweise von dem seitlichen Rand der Platten abgeschält wird.

## Claims

1. Packaging for a food product that can be divided into portions comprising, with reference to the assembled packaging:
• a lateral strip (20) having two longitudinal edges (20a) connected by two end edges (20b) and having at least one curvature and/or fold in order to form a storage space for the food product (P),
• two panels (10), each having a face (10a) intended to be in contact with the product (P) and a lateral rim (10b) that is approximately perpendicular to the face (10a), **characterized in that**
• the strip (20) is secured in a detachable manner by peeling to the panels (10) by the respective lateral rim (10b) thereof so as to confine the food product in the storage space.

2. Packaging according to Claim 1, in which the lateral rim (10a) is located towards the outside of the packaging, away from the product.

3. Packaging according to either of Claims 1 and 2, in which an opening fold line (11) crosses the face (10a) of the panels (10).

4. Packaging according to Claim 3, in which the lateral rims (10a) of the panels have at least two premarkings (11a) connected by the opening fold line located on the faces of the panels.

5. Packaging according to Claim 4, in which the pre-markings are cutouts.

6. Packaging according to any one of Claims 1 to 5, comprising a material selected from the group consisting of hot-melt materials, such as polyolefins, polyamides and polyesters, a laminate complex comprising at least one sheet of paper or board and at least one sheet of a hot-melt material, and a combination of these materials.

7. Packaging according to any one of Claims 1 to 6, comprising a material covered, at least partially, with an adhesive.

8. Packaging according to Claim 7, in which said material is selected from the group consisting of paper, board, aluminium and a plastic sheet, and the adhesive may be selected from a hot-melt resin and a heat-sealing lacquer.

9. Packaging according to any ane of Claims 1 to 8, in which the strip has a stiffness less than or equal to that of the panels.

10. Method of producing packaging for a food product that can be divided into portions according to any one of Claims 1 to 9, comprising the following steps:
a) manufacturing the panels such that they each have a face intended to be in contact with the product and a lateral rim that is approximately perpendicular to the face;
b) securing the lateral strip in a detachable manner by peeling to only one part of the lateral rims of the panels so as to form a storage space;
c) arranging the food product (P) in the storage space; and
d) closing the storage space by securing the lateral strip in a detachable manner by peeling to the other part of the lateral rims of the panels.

11. Production method according to the preceding claim, in which step a) comprises the following steps:
a1) providing two panels made of thermoformable material; and
a2) thermoforming the panels so that they each have a face intended to be in contact with the product and a lateral rim that is approximately perpendicular to the face.

12. Production method according to either of Claims 10 and 11, in which step b) comprises the following steps:
b1) arranging the panels facing one another at a predetermined spacing (d) such that the lateral rims are located opposite one another and directed towards the outside of the packaging;
b2) securing the lateral strip in a detachable manner by peeling to only one part of the lateral rims of the two panels so as to form a storage space between the faces of the two panels and to keep a part of the lateral rims free;
and step d) consists in closing the storage space by securing the lateral strip in a detachable manner by peeling to the part that has remained free of the lateral rims of the two panels.

13. Production method according to either of Claims 10 and 11, in which step b) consists in securing the lateral strip in a detachable manner by peeling to a lateral rim of one of the two panels so as to form a storage space between the face of the panel and the strip, and step d) consists in closing the storage space by securing the lateral strip in a detachable manner by peeling to the lateral rim of the second panel.

14. Method according to any one of Claims 10 to 13, in which the strip is secured to the lateral rims of the panels by sealing or adhesive bonding.

15. Use of packaging according to any one of Claims 1 to 9, comprising the following steps:
i. grasping the packaging by the panels between two fingers of one hand;
ii. grasping the strip with the other hand and detaching the panels along at least a part of the lateral rim; and
iii. folding the panels so as to space a part of the faces of the panels away from the product (P).

16. Use according to the preceding claim, in which the strip is detached by peeling it at least partially from the lateral rim of the panels.
